# FASCICULE DE BREVET EUROPEEN

(11) **EP 4 596 469 B1**
(45) Date de publication et mention de la délivrance du brevet: **01.04.2026**
(21) Numéro de dépôt: 25154743.6
(22) Date de dépôt: 29.01.2025
(51) Int. Cl.: B65H 3/02, B65H 3/66, B65H 5/02, B65H 5/36, B65H 39/055, B65H 39/043

(54) **DISPOSITIF DEPILEUR POUR LA FABRICATION DE CARNETS**
STAPELVORRICHTUNG ZUR HERSTELLUNG VON BROSCHÜREN
DEPILING DEVICE FOR MAKING BOOKLETS

(30) Priorité: 01.02.2024 FR 2401015
(43) Date de publication de la demande: 06.08.2025
(73) Titulaire: VIPS France, 91090 Lisses (FR)
(72) Inventeur: CATTEAU, Nicolas, 27950 SAINT-MARCEL (FR); LEREY, Julien, 91200 ATHIS-MONS (FR); JOURNAUX, Stéphane, 91280 SAINT PIERRE DU PERRAY (FR); BIAGI, Jonathan, 75015 PARIS (FR); REMY, Jacques, 91750 CHEVANNES (FR)
(74) Mandataire: Gauche, Raynald André

(56) Documents cités:
- CH-A5- 692 700
- US-A- 3 545 741
- US-B2- 10 940 714

## Description

### Domaine technique de l'invention

La présente invention se rapporte au domaine général de l'imprimerie. Elle vise plus précisément un dispositif de tri/mariage pour une ligne de fabrication de carnets de feuillets du type, par exemple, étiquettes auto ou thermocollantes, tickets ou encore bons de réduction, ces carnets étant également nommés chéquiers.

### Etat de la technique

Dans le domaine de la fabrication de carnets de feuillets, il est connu d'utiliser une ligne de fabrication ayant les fonctionnalités suivantes :
- fonction tri et mariage ;
- constitution du carnet ;
- assemblage du carnet ;
- impression de l'enveloppe ;
- mise sous pli du ou des carnet(s) ;
- affranchissement de l'enveloppe, et ;
- mise en bac par destination et type d'envoi.

Pour cela, cette ligne de fabrication comporte, de manière classique, trois pôles :
- un pôle "impression" qui réalise l'impression des feuillets et la découpe de ceux-ci, les feuillets étant présentés sur des planches, par exemple, de 10 feuillets,
- un pôle "tri et de mariage", le mariage consistant à réunir les feuillets d'une même commande pour l'ensemble des types feuillets, et
- un pôle "expédition" qui réalise, après le regroupement des feuillets d'une même commande, la mise en carnet pour une expédition chez le client, chaque carnet étant assemblé par la mise en place, de manière classique, de deux agrafes.

Ce type de ligne de production est certes intéressant mais il présente l'inconvénient de ne pas être totalement efficace. En effet, les opérations de tri et de mariage sont des opérations très chronophages et qui monopolisent beaucoup de main d'œuvre avec un risque potentiel d'erreurs important.

Par ailleurs, ce type de ligne de production pour le tri, le mariage et la préparation à l'expédition des chéquiers ne sont pas ou peu modulaire. La non-modularité est un inconvénient majeur, car il est particulièrement intéressant de pouvoir moduler la ligne de production en fonction des volumes d'investissement nécessaire pour la réalisation et fabrication de la ligne dans sa globalité.

CH 692 700 A5 divulgue un dispositif dépileur selon le préambule de la revendication 1.

### Résumé de l'invention

Le but de la présente invention est donc de proposer un dispositif dépileur pour une ligne de fabrication de carnets d'étiquettes permettant d'automatiser les opérations de tri et de mariage tout en garantissant la qualité de présentation desdits carnets, mais également ladite ligne de fabrication de carnets d'étiquettes visant à optimiser le processus d'assemblage des carnets de feuillets.

Conformément à l'invention, il est donc proposé un dispositif dépileur agencé pour dépiler des feuillets d'une pile vers un réceptacle muni d'une extrémité longitudinale en partie obturée, comportant au moins :
- des moyens d'entrainement permettant d'entrainer un feuillet selon un trajet défini depuis la pile jusqu'à la sortie du dispositif dépileur où ledit feuillet est éjecté en direction de l'intérieur du réceptacle, ledit trajet suivant globalement une direction D horizontale, et
- un moyen de guidage permettant de guider chaque feuillet éjecté en direction de l'intérieur du réceptacle et en butée contre son extrémité longitudinale en partie obturée,
remarquable en ce ledit moyen de guidage comprend au moins :
- un bras de guidage s'étendant au moins en partie à l'extérieur du dispositif dépileur et monté pivotant à l'une de ses extrémités sur ce dernier autour d'un axe horizontal perpendiculaire à la direction D entre une position "attente" dans laquelle son extrémité libre est disposée au-dessus du réceptacle et une position "alimentation" dans laquelle son extrémité libre est disposée à l'intérieur du réceptacle, et inversement, et
- un bras de levage monté pivotant à l'une de ses extrémités sur ledit bras de guidage autour d'un axe horizontal perpendiculaire à la direction D et à l'autre de ses extrémités sur un excentrique autour d'un axe horizontal perpendiculaire à la direction D, ledit excentrique étant monté pivotant sur le dispositif dépileur autour d'un axe horizontal entre deux butées correspondant respectivement aux positions "attente" et "alimentation" du bras de levage, et inversement.

De manière avantageuse, lors d'un dépilage d'une série de plusieurs feuillets, le bras de guidage pivote entre sa position "alimentation" et une position intermédiaire située entre ses positions "attente" et "alimentation".

Le bras de guidage comporte de préférence au moins une courroie tendue entre un rouleau moteur entrainant ladite courroie et un rouleau récepteur.

Le dispositif dépileur comporte avantageusement à sa sortie un guide s'étendant globalement horizontalement vers l'extérieur et guidant le feuillet éjecté en direction du moyen de guidage.

La présente invention concerne également une ligne de fabrication de carnets remarquable en ce qu'elle comporte au moins :
- une table de convoyage horizontale munie d'une première rangée et d'une deuxième rangée parallèles entre elles et présentant chacune n emplacements adjacents, et recevant chacune n-1 réceptacles disposés les uns contre les autres ;
- des premiers et deuxièmes moyens de déplacement disposés respectivement à chaque extrémité longitudinale de ladite table de convoyage pour translater chaque réceptacle d'un emplacement à un emplacement adjacent ou de l'une des première et deuxième rangées à l'autre des deuxième et première rangées selon un sens de déplacement unique de sorte que chaque réceptacles se déplace suivant une boucle ;
- un module d'alimentation comprenant une rangée d'au plus n-2 piles de feuillets, disposées les unes à côté des autres et le long de la deuxième rangée de la table de convoyage et associées chacune à un dispositif dépileur selon l'invention ;
- un module de stockage de carnets comprenant une pile de carnets et étant disposé le long de la première rangée de la table de convoyage, chaque carnet étant constitué d'au moins un des feuillets provenant d'une des piles.

De manière avantageuse, chaque réceptacle est fixé sur un chariot reposant sur la table de convoyage et présente une section transversale en forme de U et comprenant alors un fond et deux bords latéraux s'étendant verticalement et perpendiculairement à l'axe longitudinal la table de convoyage, l'une des extrémités longitudinales dudit réceptacle est au moins en partie obturée, de manière amovible, par une trappe montée pivotante sur les bords latéraux autour d'un axe de pivotement perpendiculaire à ces derniers, ladite trappe étant associée à des moyens de rappel tendant à la ramener dans une position où elle obture l'extrémité longitudinale correspondante, le réceptacle est fixé incliné sur le chariot de sorte que son extrémité longitudinale au moins en partie obturée soit plus basse que l'autre extrémité longitudinale et orientée du côté opposé au module d'alimentation.

Selon un mode de réalisation préféré, les premiers moyens de déplacement comprennent un premier poussoir disposé transversalement à la première rangée de la table de convoyage et permettant de translater le réceptacle situé à l'extrémité de ladite première rangée vers la deuxième rangée de la table de convoyage, et un deuxième poussoir disposé longitudinalement à la deuxième rangée et permettant de translater le réceptacle situé à l'extrémité de ladite deuxième rangée vers l'emplacement adjacent, et les deuxièmes moyens de déplacement comprennent un premier poussoir disposé transversalement à la deuxième rangée et permettant de translater le réceptacle situé à l'extrémité de ladite deuxième rangée vers la première rangée, et un deuxième poussoir disposé longitudinalement à la première rangée de la table de convoyage et permettant de translater le réceptacle situé à l'extrémité de ladite première rangée vers l'emplacement adjacent.

La pile du module de stockage est associée à une pince télescopique apte à saisir un carnet constitué disposé dans le réceptacle situé sur la première rangée de la table de convoyage en vis-à-vis dudit module de stockage, ladite pince télescopique se déployant de sorte à s'engager dans des évidements aménagés dans la trappe et dans l'extrémité longitudinale dudit réceptacle recevant la trappe.

De manière avantageuse, la ligne de fabrication de carnets comporte un ou plusieurs postes de commande disposés à l'une des extrémités longitudinales de ladite table de convoyage et munies d'au moins une interface Homme-Machine composée au moins d'un écran tactile, et/ou un pupitre de contrôle muni notamment d'un bouton d'arrêt d'urgence.

### Brève description des figures

D'autres avantages et caractéristiques ressortiront mieux de la description qui va suivre d'un mode d'exécution de l'invention en référence aux figures annexées sur lesquelles :
[Fig 1] est une vue en perspective d'une ligne de fabrication de carnets de feuillets comprenant un dispositif dépileur, selon l'invention,
[Fig 2] est une vue de dessus partielle agrandie de la ligne de fabrication de carnets de feuillets de la figure 1,
[Fig 3] est une vue agrandie partielle du détail B de la figure 1,
[Fig 4] est une vue en perspective partielle d'un dispositif dépileur de la figure 3.
[Fig 5] est une vue de côté du dispositif dépileur de la figure 4 en position "alimentation",
[Fig 6] est une vue de côté du dispositif dépileur de la figure 4 en position "attente".

### Description des modes de réalisation

Sur les figures 1 et 2, on a représenté, conformément à l'invention, une ligne de fabrication 1 de carnets de feuillets, par exemple du type étiquettes auto ou thermocollantes, tickets, bons de réduction ou encore couverture avant ou arrière desdits carnets, ces derniers étant également nommés chéquiers, ladite ligne de fabrication 1 comportant au moins :
- une table de convoyage 2 munie d'une première rangée 3 et d'une deuxième rangée 4 parallèles entre elles et présentant chacune n emplacements adjacents, et recevant chacune n-1 réceptacles 5 disposés les uns contre les autres ;
- des premiers et deuxièmes moyens de déplacement 6, 6' disposés respectivement à chaque extrémité longitudinale de ladite table de convoyage 2 pour translater chaque réceptacle 5 d'un emplacement à un emplacement adjacent ou de l'une des première et deuxième rangées 3, 4 à l'autre des deuxième et première rangées 4 , 3 selon un sens de déplacement unique de sorte que chaque réceptacles 5 se déplace suivant une boucle ;
- un module d'alimentation 7 comprenant une rangée d'au plus n-2 piles 8 de feuillets 9, disposées les unes à côté des autres et le long de la deuxième rangée 4 de la table de convoyage 2 et associées chacune à un dispositif dépileur 10 ;
- un module de stockage 11 de carnets comprenant une pile 12 de carnets et étant disposé le long de la première rangée 3 de la table de convoyage 2, chaque carnet étant constitué d'au moins un des feuillets provenant d'une des piles 8.

Par ailleurs, la ligne de fabrication 1 pourra avantageusement comporter un ou plusieurs postes de commande 13 disposés à l'une des extrémités longitudinales de ladite table de convoyage 2 et munies d'au moins une interface Homme-Machine, désignée ci-après par IHM, composée au moins d'un écran 14 tactile, et/ou un pupitre de contrôle 15 muni notamment d'un bouton d'arrêt d'urgence 16 dont l'activation entraîne l'arrêt immédiat de toutes les pièces en mouvement de ladite ligne de fabrication 1 et l'apparition d'un message ou d'une fenêtre pop-up sur l'écran 14 de l'IHM des postes de commande 13.

L'IHM comprend en outre une commande du type, par exemple, bouton de commande pour la mise en service/arrêt de la ligne de fabrication 1 de carnets. L'activation/désactivation de la commande de l'IHM entraîne la mise en route ou l'arrêt de l'ensemble des actionneurs de la ligne de fabrication 1 de carnets.

Le module d'alimentation 7, le module de stockage 11 et le(s) poste(s) de commande 13 et le pupitre de contrôle 15 sont avantageusement solidarisés, de façon amovible, à la table de convoyage 2, afin de pouvoir être démontés pour être remplacés ou utilisés sur une autre ligne de fabrication.

Chaque réceptacle 5 est avantageusement fixé sur un chariot 17 reposant sur la table de convoyage 2 horizontale et présente une section transversale en forme de U et comprenant alors un fond 18 et deux bords latéraux 19 s'étendant verticalement. Les réceptacles 5 sont disposés sur la table de convoyage 2 de manière à ce que leurs bords latéraux 19 soient perpendiculaires à l'axe longitudinal des première et deuxième rangées 3, 4 de la table de convoyage 2. En outre, l'une des extrémités longitudinales du réceptacle 5 est au moins en partie obturée, de manière amovible, par une trappe 20 montée pivotante sur les bords latéraux 19 autour d'un axe de pivotement perpendiculaire à ces derniers. Par ailleurs, la trappe 20 est associée à des moyens de rappel, non représentés, tendant à la ramener dans une position où elle obture l'extrémité longitudinale correspondante du réceptacle 5. De plus, ledit du réceptacle 5 est fixé incliné sur le chariot 17 de sorte que son extrémité longitudinale au moins en partie obturée munie de la trappe 20 soit plus basse que l'autre extrémité longitudinale et orientée du côté opposé au module d'alimentation 7. Cette position inclinée par rapport à l'horizontale permet aux feuillets 9 de venir naturellement en appui l'extrémité longitudinale au moins en partie obturée et donc contre la trappe 20.

Les premiers moyens de déplacement 6 comprennent un premier poussoir 21 disposé transversalement à la première rangée 3 de la table de convoyage 2 et permettant de translater le réceptacle 5 situé à l'extrémité de ladite première rangée 3 vers la deuxième rangée 4, et un deuxième poussoir 22 disposé longitudinalement à la deuxième rangée 4 de la table de convoyage 2 et permettant de translater le réceptacle 5 situé à l'extrémité de ladite deuxième rangée 4 vers l'emplacement adjacent.

Les deuxièmes moyens de déplacement 6' sont semblables aux premiers moyens de déplacement 6 précédemment décrits et comprennent un premier poussoir 21' disposé transversalement à la deuxième rangée 4 de la table de convoyage 2 et permettant de translater le réceptacle 5 situé à l'extrémité de ladite deuxième rangée 4 vers la première rangée 3, et un deuxième poussoir 22' disposé longitudinalement à la première rangée 3 de la table de convoyage 2 et permettant de translater le réceptacle 5 situé à l'extrémité de ladite première rangée 3 vers l'emplacement adjacent.

De manière classique, les moyens de déplacement 6, 6' sont avantageusement associés à des détecteurs de présence, non représentés, tels que, par exemple, des barrières infra-rouge ou des capteurs de proximité, et des organes de commande, non représentés, tels que, par exemple, des interrupteurs Marche/Arrêt.

Sur le mode de réalisation représenté sur les figures 1 et 2 de la ligne de fabrication 1 selon l'invention, le module d'alimentation 7 comprend une rangée de 18 piles 8 de feuillets 9 associées chacune à un dispositif dépileur 10. Toutefois, il va de soi que le nombre de piles 8 pourra varier en fonction des besoins de l'utilisateur, sans sortir du cadre de la présente invention.

En référence aux figures 3 à 6, chaque dispositif dépileur 10 du module d'alimentation 7 comporte des moyens d'entrainement 23 permettant d'entrainer un feuillet 9 selon un trajet défini depuis la pile 8 associée jusqu'à la sortie du dispositif dépileur 10 où ledit feuillet 9 est éjecté en direction de l'intérieur du réceptacle 5 disposé sur la deuxième rangée 4 de la table de convoyage 2 en vis-à-vis de ladite pile 8, ledit trajet suivant globalement une direction D horizontale.

Dans le cadre de la présente demande, le terme "trajet défini" fait référence au trajet que les moyens d'entrainement 23 font suivre à chaque feuillet 9 dans les conditions normales d'utilisation du dispositif dépileur 10.

De manière classique, les moyens d'entrainement 23 du dispositif dépileur 10 se composent d'une pluralité de galets 24 et courroies 25 et sont destinés à faire parcourir au feuillet 9 le trajet défini à l'intérieur du dispositif dépileur 10.

Toutefois, pour éviter que les feuillets 9 soient éjectés à l'extérieur du réceptacle 5 correspondant, le dispositif dépileur 10 comporte, au niveau de sa sortie, un moyen de guidage permettant de guider chaque feuillet 9 éjecté en direction de l'intérieur du réceptacle 5 correspondant de manière à venir en appui contre son extrémité longitudinale opposée, correspondant munie de la trappe 20.

Ledit moyen de guidage comprend :
- un bras de guidage 26 s'étendant au moins en partie à l'extérieur du dispositif dépileur 10 et monté pivotant à l'une de ses extrémités sur ce dernier autour d'un axe horizontal 27 perpendiculaire à la direction D entre une position "attente" dans laquelle son extrémité libre est disposée au-dessus du réceptacle 5 (Cf. figure 6) et une position "alimentation" dans laquelle son extrémité libre est disposée à l'intérieur du réceptacle 5 (Cf. figure 5) , et inversement, et
- un bras de levage 28 monté pivotant à l'une de ses extrémités sur ledit bras de guidage 26 autour d'un axe horizontal 29 perpendiculaire à la direction D et à l'autre de ses extrémités sur un excentrique 30 autour d'un axe horizontal 31 perpendiculaire à la direction D, ledit excentrique 30 étant monté pivotant sur le dispositif dépileur 10 autour d'un axe horizontal 32 entre deux butées 33, 34 correspondant respectivement aux positions "attente" et "alimentation" du bras de levage 28, et inversement.

Le bras de guidage 26 comporte en outre au moins une courroie 35 tendue entre un rouleau moteur 36 entrainant ladite courroie 35 et un rouleau récepteur 37. Avec cette configuration spécifique du moyen de guidage, le bras de guidage 26 guide chaque feuillet 9 éjecté en direction de l'intérieur du réceptacle 5 et la courroie 35 emmène ledit feuillet 9 en appui contre la trappe 20 dudit réceptacle 5.

Par ailleurs, chaque dispositif dépileur 10 comporte avantageusement à sa sortie un guide 38 s'étendant globalement horizontalement vers l'extérieur et guidant le feuillet 9 éjecté en direction du moyen de guidage pour garantir l'efficacité du dépilage.

En outre, lors d'un dépilage d'une série de plusieurs feuillets 9 d'une même pile 8, le bras de guidage 26 pivote entre sa position "alimentation" et une position intermédiaire située entre ses positions "attente" et "alimentation". Ainsi, à l'éjection du premier feuillet 9 de la série, le bras de guidage 26 pivote depuis sa position "attente" jusqu'à sa position "alimentation", puis pivote dans le sens opposé jusqu'à sa position intermédiaire avant l'éjection du feuillet 9 suivant, et revient jusqu'à sa position "alimentation" au moment de l'éjection du feuillet 9 suivant, et ainsi de suite jusqu'au dernier feuillet 9 de la série. Une fois le dernier feuillet 9 éjecté, le bras de guidage 26 revient à sa position "attente". Cette configuration permet d'accélérer la cadence de dépilage et d'augmenter le rendement du dispositif dépileur 10 selon l'invention.

Chaque pile 8 du module d'alimentation 7 est avantageusement équipé d'un détecteur de niveau, non représenté, pour avertir un opérateur d'une rupture d'approvisionnement d'un type de feuillets 9. En cas de rupture d'approvisionnement d'un ou plusieurs feuillets 9, un signal lumineux et/ou sonore, évoqué plus loin, est émis et un message ou une fenêtre pop-up apparaît sur l'écran 14 de l'IHM des postes de commande 13. La rupture d'un ou plusieurs feuillets 9 n'entraîne pas l'arrêt de fonctionnement de la ligne de fabrication 1 de carnets jusqu'au besoin du ou des feuillets 9 manquants. La remise en stock d'un ou des feuillets 9 manquants entraîne alors la détection de disponibilité desdits feuillets 9 manquants et une remise en fonctionnement nominal de la ligne de fabrication 1 de carnets sans acquittement du défaut par l'opérateur.

De manière avantageuse, le module d'alimentation 7 comprend en outre une pluralité de capteurs pour :
- une détection de double feuillets 9 : lorsque des feuillets 9 en double sont poussés dans un réceptacle 5, l'incident est alors signalé sur l'IHM des postes de commande 13 au moyen du signal lumineux fixé sur le module d'alimentation 7, la ligne de fabrication 1 de carnets est stoppée, et un opérateur peut ainsi vérifier le contenu du réceptacle 5 et valider en fonction de plusieurs choix sur ladite IHM,
- une prise d'informations par image (élément essentiel pour le contrôle de la séquence des feuillets 9) permettant d'analyser un ensemble de données sur le feuillet 9 en cours d'alimentation d'un réceptacle 5 constituant une commande, ces informations extraites étant remontées en temps réel à l'IHM des postes de commande 13 contrôlant le suivi de chaque commande, il y a alors un mécanisme de contrôle bidirectionnel entre ladite IHM (aspect logique) et le module d'alimentation 7 (aspect physique), et
- une option d'impression graphique, de préférence programmable, permettant la personnalisation de feuillet telle que, par exemple, le marquage d'un QR code sur le dos du carnet utilisé comme tag de contrôle au moment de la mise sous pli postal.

Comme décrit supra, la ligne de fabrication 1 de carnets comprend également un module de stockage 11 de carnets muni d'une pile 12 de carnets, et disposé le long de la première rangée 3 de la table de convoyage 2, chaque carnet étant constitué d'au moins un des feuillets 9 provenant d'une des piles 8.

La pile 12 est associée à une pince télescopique apte à saisir un carnet constitué disposé dans le réceptacle 5 situé sur la première rangée 4 de la table de convoyage 2 en vis-à-vis du module de stockage 11. Pour saisir le carnet constitué, ladite pince télescopique se déploie de sorte à s'engager dans des évidements, non représentés, aménagés dans la trappe 20 et dans l'extrémité longitudinale dudit réceptacle 5 recevant la trappe 20, saisit le carnet constitué, se rétracte pour retirer ce dernier du réceptacle 5 correspondant en faisant pivoter ladite trappe 20 de ce dernier, et dépose le carnet saisi en haut de la pile 12. Les carnets seront ensuite évacués vers un poste d'assemblage, non représenté, pour être assemblés, de manière classique, à l'aide d'au moins deux agrafes, ledit poste d'assemblage dispose avantageusement d'un capteur de niveau d'agrafe.

Le module de stockage 11 de carnets constitués comprend avantageusement un voyant lumineux, non représenté, indiquant l'état de fonctionnement de la ligne de fabrication 1 de carnets en fonction des lumières suivantes :
- la couleur verte correspondant à un mode de fonctionnement nominal de la ligne de fabrication 1 de carnets ;
- la couleur orange correspondant à un mode de fonctionnement dans lequel le module de stockage 11 de carnets constitués est presque plein ;
- la couleur rouge correspondant à un mode de fonctionnement bloqué et nécessitant l'intervention d'un opérateur.

Ledit voyant lumineux du module de stockage 11 fonctionne en relation avec l'IHM des postes de commande 13, ainsi le passage dans mode de fonctionnement de la ligne de fabrication 1 de carnets à un autre entraîne l'apparition d'un message ou d'une fenêtre pop-up sur l'écran 14 de ladite IHM.

Le dispositif dépileur 10 selon l'invention trouve une application particulière pour dépiler une pile 8 de feuillets 9 d'un module d'alimentation 7 d'une ligne de fabrications 1 de carnets, mais il va de soi qu'il pourra être adapté pour dépiler d'autres objets que des feuillets.

Enfin, il va de soi que les exemples de dispositif dépileur 10 et de ligne de fabrications 1 de carnets conformes à l'invention qui viennent d'être décrits ne sont que des illustrations particulières, en aucun cas limitatives de l'inventior définie par les revendications suivantes.

## Revendications

1. Dispositif dépileur (1) agencé pour dépiler des feuillets (9) d'une pile (8) vers un réceptacle (5) muni d'une extrémité longitudinale en partie obturée, comportant au moins :
- des moyens d'entrainement (23) permettant d'entrainer un feuillet (9) selon un trajet défini depuis la pile (8) jusqu'à la sortie du dispositif dépileur (10) où ledit feuillet (9) est éjecté en direction de l'intérieur du réceptacle (5), ledit trajet suivant globalement une direction D horizontale, et
- un moyen de guidage permettant de guider chaque feuillet (9) éjecté en direction de l'intérieur du réceptacle (5) et en butée contre son extrémité longitudinale en partie obturée, **caractérisé en ce que** ledit moyen de guidage comprend au moins :
- un bras de guidage (26) s'étendant au moins en partie à l'extérieur du dispositif dépileur (10) et monté pivotant à l'une de ses extrémités sur ce dernier autour d'un axe horizontal (27) perpendiculaire à la direction D entre une position "attente" dans laquelle son extrémité libre est disposée au-dessus du réceptacle (5) et une position "alimentation" dans laquelle son extrémité libre est disposée à l'intérieur du réceptacle (5), et inversement, et
- un bras de levage (28) monté pivotant à l'une de ses extrémités sur ledit bras de guidage (26) autour d'un axe horizontal (29) perpendiculaire à la direction D et à l'autre de ses extrémités sur un excentrique (30) autour d'un axe horizontal (31) perpendiculaire à la direction D, ledit excentrique (30) étant monté pivotant sur le dispositif dépileur (10) autour d'un axe horizontal (32) entre deux butées (33, 34) correspondant respectivement aux positions "attente" et "alimentation" du bras de levage (28), et inversement.

2. Dispositif dépileur (1) selon la revendication 1 **caractérisé en ce que**, lors d'un dépilage d'une série de plusieurs feuillets (9), le bras de guidage (26) pivote entre sa position "alimentation" et une position intermédiaire située entre ses positions "attente" et "alimentation".

3. Dispositif dépileur (1) selon l'une quelconque des revendications 1 ou 2 **caractérisé en ce que** le bras de guidage (26) comporte au moins une courroie (35) tendue entre un rouleau moteur (36) entrainant ladite courroie (35) et un rouleau récepteur (37).

4. Dispositif dépileur (1) selon l'une quelconque des revendications 1 à 3 **caractérisé en ce qu'**il comporte à sa sortie un guide (38) s'étendant globalement horizontalement vers l'extérieur et guidant le feuillet (9) éjecté en direction du moyen de guidage.

5. Ligne de fabrication (1) de carnets **caractérisée en ce qu'**elle comporte au moins :
- une table de convoyage (2) horizontale munie d'une première rangée (3) et d'une deuxième rangée (4) parallèles entre elles et présentant chacune n emplacements adjacents, et recevant chacune n-1 réceptacles (5) disposés les uns contre les autres ;
- des premiers et deuxièmes moyens de déplacement (6, 6') disposés respectivement à chaque extrémité longitudinale de ladite table de convoyage (2) pour translater chaque réceptacle (5) d'un emplacement à un emplacement adjacent ou de l'une des première et deuxième rangées (3, 4) à l'autre des deuxième et première rangées (4 , 3) selon un sens de déplacement unique de sorte que chaque réceptacles (5) se déplace suivant une boucle ;
- un module d'alimentation (7) comprenant une rangée d'au plus n-2 piles (8) de feuillets (9), disposées les unes à côté des autres et le long de la deuxième rangée(4) de la table de convoyage (2) et associées chacune à un dispositif dépileur (10) selon l'une quelconque des revendications 1 à 4 ;
- un module de stockage (11) de carnets comprenant une pile (12) de carnets et étant disposé le long de la première rangée (3) de la table de convoyage (2), chaque carnet étant constitué d'au moins un des feuillets (9) provenant d'une des piles (8).

6. Ligne de fabrication (1) de carnets selon la revendication 5 **caractérisée en ce que** chaque réceptacle (5) est fixé sur un chariot (17) reposant sur la table de convoyage (2) et présente une section transversale en forme de U et comprenant alors un fond (18) et deux bords latéraux (19) s'étendant verticalement et perpendiculairement à l'axe longitudinal la table de convoyage (2), **en ce que** l'une des extrémités longitudinales du réceptacle (5) est au moins en partie obturée, de manière amovible, par une trappe (20) montée pivotante sur les bords latéraux (19) autour d'un axe de pivotement perpendiculaire à ces derniers, ladite trappe (20) étant associée à des moyens de rappel tendant à la ramener dans une position où elle obture l'extrémité longitudinale correspondante, et **en ce que** le réceptacle (5) est fixé incliné sur le chariot (17) de sorte que son extrémité longitudinale au moins en partie obturée soit plus basse que l'autre extrémité longitudinale et orientée du côté opposé au module d'alimentation (7).

7. Ligne de fabrication (1) de carnets selon l'une quelconque des revendications 5 ou 6 **caractérisée en ce que** les premiers moyens de déplacement (6) comprennent un premier poussoir (21) disposé transversalement à la première rangée (3) de la table de convoyage (2) et permettant de translater le réceptacle (5) situé à l'extrémité de ladite première rangée (3) vers la deuxième rangée (4) de la table de convoyage (2), et un deuxième poussoir (22) disposé longitudinalement à la deuxième rangée (4) et permettant de translater le réceptacle (5) situé à l'extrémité de ladite deuxième rangée (4) vers l'emplacement adjacent, et **en ce que** les deuxièmes moyens de déplacement (6') comprennent un premier poussoir (21') disposé transversalement à la deuxième rangée (4) et permettant de translater le réceptacle (5) situé à l'extrémité de ladite deuxième rangée (4) vers la première rangée (3), et un deuxième poussoir (22') disposé longitudinalement à la première rangée (3) de la table de convoyage (2) et permettant de translater le réceptacle (5) situé à l'extrémité de ladite première rangée (3) vers l'emplacement adjacent.

8. Ligne de fabrication (1) de carnets selon l'une quelconque des revendications 6 ou 7 **caractérisée en ce que** la pile (12) du module de stockage (11) est associée à une pince télescopique apte à saisir un carnet constitué disposé dans le réceptacle (5) situé sur la première rangée (4) de la table de convoyage (2) en vis-à-vis dudit module de stockage (11), ladite pince télescopique se déployant de sorte à s'engager dans des évidements aménagés dans la trappe (20) et dans l'extrémité longitudinale dudit réceptacle (5) recevant la trappe (20).

9. Ligne de fabrication (1) de carnets selon l'une quelconque des revendications 5 à 7 **caractérisée en ce qu'**elle comporte un ou plusieurs postes de commande (13) disposés à l'une des extrémités longitudinales de ladite table de convoyage (2) et munies d'au moins une interface Homme-Machine composée au moins d'un écran (14) tactile, et/ou un pupitre de contrôle (15) muni notamment d'un bouton d'arrêt d'urgence (16).

## Patentansprüche

1. Abstapelvorrichtung (1) zum Abstapeln von Blättern (9) von einem Stapel (8) zu einem Behälter (5) mit einem teilweise verschlossenen Längsende, die mindestens Folgendes aufweist:
- Antriebsmittel (23), mit denen ein Blatt (9) in einem definierten Weg von dem Stapel (8) bis zu dem Ausgang der Abstapelvorrichtung (10) angetrieben werden kann, wo das Blatt (9) in Richtung des Inneren des Behälters (5) ausgeworfen wird, wobei der Weg insgesamt einer horizontalen Richtung D folgt, und
- ein Führungselement, das es ermöglicht, jedes ausgestoßene Blatt (9) in Richtung des Inneren des Behälters (5) zu führen und an dessen teilweise verschlossener Längsende anzustoßen, **dadurch gekennzeichnet, dass** das Führungselement mindestens Folgendes umfasst:
- einen Führungsarm (26), der sich mindestens teilweise außerhalb der Abstapelvorrichtung (10) erstreckt und an einem ihrer Enden schwenkbar an dieser um eine horizontale Achse (27) senkrecht zu der Richtung D zwischen einer Position "Warten", in der sein freies Ende oberhalb des Behälters (5) angeordnet ist, und einer Position "Zuführen", in der sein freies Ende innerhalb des Behälters (5) angeordnet ist, montiert ist, und umgekehrt, und
- einen Hubarm (28), der an einem seiner Enden um eine horizontale Achse (29) senkrecht zu der Richtung D und an dem anderen seiner Enden um einen Exzenter (30) um eine horizontale Achse (31) senkrecht zu der Richtung D schwenkbar montiert ist, wobei der Exzenter (30) an der Abstapelvorrichtung (10) um eine horizontale Achse (32) zwischen zwei Anschlägen (33, 34) schwenkbar montiert ist, die jeweils den Positionen "Warten" und "Zuführen" des Hubarms (28) entsprechen, und umgekehrt.

2. Abstapelvorrichtung (1) nach Anspruch 1, **dadurch gekennzeichnet, dass** der Führungsarm (26) bei dem Abstapeln einer Reihe von mehreren Blättern (9) zwischen seiner Position "Zuführen" und einer Zwischenposition, die zwischen seinen Positionen "Warten" und "Zuführen" liegt, schwenkt.

3. Abstapelvorrichtung (1) nach einem der Ansprüche 1 oder 2, **dadurch gekennzeichnet, dass** der Führungsarm (26) mindestens einen Riemen (35) aufweist, der zwischen einer Antriebsrolle (36), die den Riemen (35) antreibt, und einer Aufnahmewalze (37) gespannt ist.

4. Abstapelvorrichtung (1) nach einem der Ansprüche 1 bis 3, **dadurch gekennzeichnet, dass** sie an ihrem Ausgang eine Führung (38) aufweist, die sich insgesamt horizontal nach außen erstreckt und das ausgestoßene Blatt (9) in Richtung des Führungselements leitet.

5. Fertigungslinie (1) für Notizbücher, **dadurch gekennzeichnet, dass** sie mindestens Folgendes aufweist:
- ein horizontales Förderband (2) mit einer ersten Reihe (3) und einer zweiten Reihe (4), die parallel zueinander angeordnet sind und jeweils n benachbarte Stellen beinhalten, und die jeweils n-1 Behälter (5) aufnehmen, die aneinander gereiht sind;
- erste und zweite Verschiebemittel (6,6'), die jeweils an jedem Längsende des Förderbandes (2) angeordnet sind, um jeden Behälter (5) von einer Stelle zu einer benachbarten Stelle oder von einer der ersten und zweiten Reihen (3, 4) zur anderen der zweiten und ersten Reihen (4, 3) in einer einzigen Verschieberichtung zu verschieben, so dass sich jeder Behälter (5) in einer Schleife bewegt;
- ein Zuführmodul (7), das eine Reihe von höchstens n-2 Stapeln (8) von Blättern (9) umfasst, die nebeneinander und entlang der zweiten Reihe (4) des Förderbandes (2) angeordnet sind und jeweils mit einer Abstapelvorrichtung(l0) nach einem der Ansprüche 1 bis 4 verbunden sind;
- ein Speichermodul (11) für Notizbücher, das einen Stapel (12) von Notizbüchern umfasst und entlang der ersten Reihe (3) des Förderbandes (2) angeordnet ist, wobei jedes Notizbuch aus mindestens einem der Blätter (9) besteht, die von einem der Stapel (8) stammen.

6. Fertigungslinie (1) für Notizbücher nach Anspruch 5, **dadurch gekennzeichnet, dass** jeder Behälter (5) auf einem Wagen (17) befestigt ist, der auf dem Förderband (2) aufliegt und einen U-förmigen Querschnitt beinhaltet, der einen Boden (18) und zwei seitliche Wände (19) umfasst, die vertikal und rechtwinklig zu der Längsachse des Förderbandes (2) verlaufen, **dadurch,** dass eines der Längsenden des Behälters (5) mindestens teilweise abnehmbar durch eine Klappe (20) verschlossen ist, die drehbar an den Seitenrändern (19) um eine Achse montiert ist, die senkrecht zu diesen verläuft, wobei die Klappe (20) mit Rückstellmitteln verbunden ist, die darauf abzielen, sie in eine Position zurückzubringen, in der sie das entsprechende Längsende verschließt, **und dadurch, dass** der Behälter (5) schräg an dem Wagen (17) befestigt ist, so dass sein Längsende, das mindestens teilweise verschlossen ist, niedriger ist als das andere Längsende und auf die gegenüberliegende Seite des Zuführmoduls (7) ausgerichtet ist.

7. Fertigungslinie (1) für Notizbücher nach einem der Ansprüche 5 oder 6, **dadurch gekennzeichnet, dass** die ersten Fördermittel (6) einen ersten Schieber (21) umfassen, der quer zu der ersten Reihe (3) des Förderbandes (2) angeordnet ist und es ermöglicht, den Behälter (5), der sich am Ende der ersten Reihe (3) befindet, zu der zweiten Reihe (4) des Förderbandes (2) zu verschieben, und einen zweiten Schieber (22), der längs zu der zweiten Reihe (4) angeordnet ist und es ermöglicht, den Behälter (5) an dem Ende der zweiten Reihe (4) in die benachbarte Stelle zu verschieben, **und dadurch, dass** die zweiten Fördermittel (6') einen ersten Schieber (21') umfassen, der quer zu der zweiten Reihe (4) angeordnet ist und es ermöglicht, den Behälter (5) an dem Ende der zweiten Reihe (4) zu der ersten Reihe (3) zu verschieben, sowie einen zweiten Schieber (22'), der längs zu der ersten Reihe (3) des Förderbandes (2) angeordnet ist und es ermöglicht, den Behälter (5), der sich am Ende der ersten Reihe (3) befindet, in die benachbarte Stelle zu verschieben.

8. Fertigungslinie (1) für Notizbücher nach einem der Ansprüche 6 oder 7, **dadurch gekennzeichnet, dass** der Stapel (12) des Speichermoduls (11) mit einer teleskopischen Zange verbunden ist, die dazu ausgelegt ist, ein in dem Behälter (5) angeordnetes Notizbuch zu greifen, das sich in der ersten Reihe (4) des Förderbandes (2) gegenüber dem Speichermodul (11) befindet, wobei sich die teleskopische Zange so entfaltet, dass sie in die in der Klappe (20) vorgesehenen Aussparungen und an dem Längsende des Behälters (5), der die Klappe (20) aufnimmt, eingreift.

9. Fertigungslinie (1) für Notizbücher nach einem der Ansprüche 5 bis 7, **dadurch gekennzeichnet, dass** sie einen oder mehrere Steuerposten (13) an einem der Längsenden des Förderbandes (2) aufweist und mit mindestens einer Mensch-Maschine-Schnittstelle versehen ist, die mindestens aus einem Touchscreen (14) und/oder einem Steuerpult (15) besteht, das insbesondere mit einem Not-Aus-Schalter (16) versehen ist.

## Claims

1. De-stacking device (1) designed to de-stack sheets (9) from a stack (8) into a receptacle (5) provided with a partially closed longitudinal end, including at least:
- drive means (23) for driving a sheet (9) along a defined path from the stack (8) to the outlet of the de-stacking device (10) where said sheet (9) is ejected in the direction of the inside of the receptacle (5), said path substantially following a horizontal direction D, and
- a guide means for guiding each sheet (9) ejected in the direction of the inside of the receptacle (5) and abutting against its partially closed longitudinal end, **characterised in that** said guide means comprises at least:
- a guide arm (26) extending at least partially outside the de-stacking device (10) and mounted pivotably at one of its ends thereon about a horizontal axis (27) perpendicular to the direction D between a "wait" position in which its free end is disposed above the receptacle (5) and a "feed" position in which its free end is disposed inside the receptacle (5), and vice versa, and
- a lifting arm (28) mounted pivotably at one of its ends on said guide arm (26) about a horizontal axis (29) perpendicular to the direction D and at the other of its ends on an eccentric (30) about a horizontal axis (31) perpendicular to the direction D, said eccentric (30) being mounted pivotably on the de-stacking device (10) about a horizontal axis (32) between two stops (33, 34) corresponding respectively to the "wait" and "feed" positions of the lifting arm (28), and vice versa.

2. De-stacking device (1) according to Claim 1 **characterised in that**, when a series of a plurality of sheets (9) is de-stacked, the guiding arm (26) pivots between its "feed" position and an intermediate position located between its "wait" and "feed" positions.

3. De-stacking device (1) according to either one of Claims 1 or 2, **characterised in that** the guide arm (26) has at least one belt (35) stretched between a drive roller (36) driving said belt (35) and a receiving roller (37).

4. De-stacking device according to any one of Claims 1 to 3, **characterised in that** it has, at its outlet, a guide (38) extending substantially horizontally outwards and guiding the sheet (9) ejected in the direction of the guide means.

5. Production line (1) for notebooks **characterised in that** it includes at least:
- a horizontal conveyor table (2) equipped with a first row (3) and a second row (4) parallel to each other, each having n adjacent positions, and each receiving n-1 receptacles (5) arranged next to each other;
- first and second displacement means (6,6') disposed respectively at each longitudinal end of said conveyor table (2) to translate each receptacle (5) from one position to an adjacent position or from one of the first and second rows (3, 4) to the other of the second and first rows (4, 3) in a single displacement direction so that each receptacle (5) moves along a loop;
- a supply module (7) comprising a row of at most n-2 stacks (8) of sheets (9), disposed next to each other and along the second row (4) of the conveyor table (2) and each associated with a de-stacking device (10) according to any one of Claims 1 to 4;
- a notebook storage module (11) comprising a stack (12) of notebooks and being disposed along the first row (3) of the conveyor table (2), each notebook consisting of at least one of the sheets (9) coming from one of the stacks (8).

6. Production line (1) for notebooks according to Claim 5, **characterised in that** each receptacle (5) is fixed to a carriage (17) resting on the conveyor table (2) and has an U-shaped cross-section comprising a base (18) and two side edges (19) extending vertically and perpendicularly to the longitudinal axis of the conveyor table (2), **in that** one of the longitudinal ends of the receptacle (5) is at least partially closed off, removably, by a flap (20) mounted pivotably on the side edges (19) around a pivot axis perpendicular to them, said flap (20) being associated with return means tending to return it to a position where it closes the corresponding longitudinal end, and **in that** the receptacle (5) is fixed at an angle on the carriage (17) so that its at least partially closed longitudinal end is lower than the other longitudinal end and oriented towards the side opposite the supply module (7).

7. Production line (1) for notebooks according to either one of Claims 5 or 6, **characterised in that** the first displacement means (6) comprises a first pusher (21) arranged transversely to the first row (3) of the conveyor table (2) and allowing the receptacle (5) located at the end of said first row (3) to be translated to the second row (4) of the conveyor table (2), and a second pusher (22) arranged longitudinally to the second row (4) and allowing the receptacle (5) located at the end of said second row (4) to be translated to the adjacent position, **and in that** the second displacement means (6') comprise a first pusher (21') arranged transversely to the second row (4) and allowing the receptacle (5) located at the end of said second row (4) to be translated to the first row (3), and a second pusher (22') arranged longitudinally to the first row (3) of the conveyor table (2) and allowing the receptacle (5) located at the end of said first row (3) to be translated to the adjacent position.

8. Production line (1) for notebooks according to either one of Claims 6 or 7, **characterised in that** the stack (12) of the storage module (11) is associated with a telescopic gripper capable of grasping a notebook arranged in the receptacle (5) located on the first row (4) of the conveyor table (2) opposite said storage module (11), said telescopic gripper deploying so as to engage in recesses formed in the flap (20) and at the longitudinal end of said receptacle (5) receiving the flap (20).

9. Production line (1) for notebooks according to any one of Claims 5 to 7, **characterised in that** it has one or more control stations (13) arranged at one of the longitudinal ends of said conveyor table (2) and equipped with at least one Human-Machine interface consisting of at least one touch screen (14), and/or a control panel (15) provided in particular with an emergency stop button (16).
